# EUROPÄISCHE PATENTSCHRIFT

(11) **EP 0 603 354 B1**
(45) Veröffentlichungstag und Bekanntmachung des Hinweises auf die Patenterteilung: **13.08.1997**
(21) Anmeldenummer: 93912534.0
(22) Anmeldetag: 29.06.1993
(51) Int. Cl.: B42C 1/10, B65H 39/043

(54) **EINRICHTUNG ZUR BESCHICKUNG EINER EINSTECKMASCHINE FÜR DRUCKPRODUKTE**
FEED DEVICE FOR AN INSETTING MACHINE FOR PRINTED PRODUCTS
DISPOSITIF D'ALIMENTION D'UNE MACHINE A ENCARTER DES PRODUITS IMPRIMES

(30) Priorität: 15.07.1992 CH 2230/92
(43) Veröffentlichungstag der Anmeldung: 29.06.1994
(73) Patentinhaber: GRAPHA-HOLDING AG, 6052 Hergiswil (CH)
(72) Erfinder: LINDER, Heinz, CH-4800 Zofingen (CH); EUGSTER, Albert, CH-4802 Strengelbach (CH)
(86) Internationale Anmeldenummer: CH9300164
(87) Internationale Veröffentlichungsnummer: WO9402326

(56) Entgegenhaltungen:
- DE-A- 1 922 257
- GB-A- 2 084 966
- US-A- 2 028 235
- US-A- 3 776 543
- US-A- 4 479 643

## Beschreibung

Die Erfindung betrifft eine Einrichtung mit einem Anleger zur Beschickung einer Einsteckmaschine für Druckprodukte nach dem Oberbegriff des Patentanspruches 1.

Die Beschickung bekannter Einsteckmaschinen erfolgt durch über dem Förderpfad der sich folgenden taschenähnlichen Aufnahmeorgane angeordnete Anleger, die einen Transporteur oder ein Stapelmagazin aufweisen.
Die US - A - 4'479'643 offenbart eine derartige Einrichtung.

Dabei werden die Anleger wegen ihrer bezüglich Bedienung ungünstigen Lage über dem Förderpfad von einem gegenüber dem Fussboden erhöhten Podest aus manuell beschickt. Diese Arbeit fordert eine hohe körperliche Anstrengung und birgt Unfallrisiken in sich, abgesehen von den relativ langen Arbeitswegen zu den Anlegern.

Weiterhin ist nach der DE - A - 1'922'257 eine Vorrichtung der eingangs genannten Art bekannt, bei der durch umlaufende Bänder geförderte Druckbogen zwischen V-förmig und fest angeordnete Seitenbleche fallen, so dass sie mit ihrer in Förderrichtung der umlaufenden Bänder vorn liegenden Kante auf eine Förderkette fallen und jeweils anliegend an einem Seitenblech weitertransportiert werden. Auf diese Weise gelangen die von den umlaufenden Bändern auf der Förderkette 14 abgesetzten Druckbogen in den Bereich weiterer Anleger. Hierbei treten sie unter die im Bereich dieser Anleger angeordneten Leiterbleche, so dass die von den dort auf die Transportkette geförderten Druckbogen zwangsläufig zwischen die ersten Druckbogen fallen müssen.
Die Umlenkrollen der umlaufenden Bänder sind seitlich von dem Förderpfad angeordnet und die Druckbogen werden an den Seitenblechen stehend aneinander anliegend zu Stapeln gesammelt.

Aufgabe der vorliegenden Erfindung ist es somit, eine Einrichtung der im Oberbegriff des Patentanspruches 1 beschriebenen Art zu schaffen, die es gestattet, der Einsteckmaschine einen entsprechenden Anleger ergonomisch bedienbar zuzuordnen.

Erfindungsgemäss wird diese Aufgabe gemäss den im Kennzeichen des Patentanspruches 1 aufgeführten Merkmalen gelöst.
Diese Konstruktive Maßnahme gestattet eine einfache und wirkungsrolle Ausbildung der Förderstrecke.
Dadurch können die Druckprodukte auf einfache und weniger ermüdende Vorgehensweise den Taschen einer Einsteckmaschine zugeführt werden. Die Beschickung des Anlegerstapels kann auch durch einen Transporteur oder ein anderes Förderorgan, wie bspw. Transportbänder erfolgen.

Ein Transport der Druckprodukte, so, dass diese auf dem Weg von einem seitlich des Förderpfades der Einsteckmaschine aufgestellten Anleger zu den Taschen der Einsteckmaschine nicht gewendet werden müssen ist problematisch, weil auf diese Weise die Druckprodukte wegen ihrer ungenügenden Stabilität zur Meidung einer Deformation an wenigstens zwei distanzierten Stellen der Flachriemen eingespannt werden müssten.

Bei einer erfindungsgemässen Einrichtung mit einem an sich prinzipiell bekannten, im wesentlichen aus Stapelmagazin und nachgeschalteter Greiftrommel gebildeten Anleger, erweist es sich als vorteilhaft, wenn die Flachriemen mit der Greiftrommel einen unterschlächtigen Förderabschnitt bilden. Dabei ist vorgesehen, dass die Flachriemen etwa mittig zur Trommelbreite angeordnet sind und etwa deren Umlenkradius aufweisen.

Zweckmässig ist das in Förderrichtung hintere Ende der Förderstrecke als eine durch die Flachriemen gebildete, mit dem Stapelmagazin bzw. dem Abgabeende des Anlegers kommunizierende Einzugsöffnung ausgebildet, die eine reibungslose Übergabe eines Druckproduktes vom Anleger an die Förderstrecke erlaubt.

Dadurch ist es möglich, die Falzkante der sich im Stapelmagazin befindenden Druckprodukte von den Taschen der Einsteckmaschine abgewendet anzuordnen.

Alternativ kann bei einer erfindungsgemässen Einrichtung ein an sich bekannter, im wesentlichen aus Stapelmagazin und nachgeschalteter Greiftrommel bestehender Anleger der Förderstrecke an ihrem vorderen Ende eines aus einer Umlenkrolle und den Flachriemen gebildeten, unterschlächtigen Förderkanals vorgeschaltet sein.

Hierzu erweist sich ein unterschlächtiger Förderkanal, dessen vorderes Ende als mit dem Abgabeende der Greiftrommel kommunizierende Einzugsöffnung ausgebildet ist, als günstig.

Diese letztgenannte Ausführungsform der erfindungsgemässen Einrichtung sieht vor, dass die voraus geförderten Falzkanten der sich im Stapelmagazin befindenden Druckprodukte bzw. die voraus geförderte Kante einer Karte dem Förderpfad der Einsteckmaschine zugewendet sind.

Um die Beschickung der Taschen zuverlässig durchführen zu können, kann an den Rückseiten der durch die Flachriemen gebildeten Förderstrecke eine durch Leitflächen begrenzte Führung vorgesehen sein, durch welche das Abheben der seitlichen Bereiche der Druckprodukte, insbesondere an der Umlenkrolle, verhindert werden kann.

Die Führung an der Umlenkrolle ist vorteilhaft mit einer oberen und einer unteren Leitfläche ausgebildet und erstreckt sich etwa an das Förderende der Umlenkrolle.

Damit ein weitgehend reibungsloser Einsteckvorgang in den Taschen der Einsteckmaschine erzielt wird, kann der Führungsspalt in eine entgegen der Förderrichtung der Einsteckmaschine geneigte Lage versetzt sein.
Dadurch kann ein flaches Auftreffen der zugeführten Druckprodukte an den Wänden der Taschen stattfinden, d.h., die Druckprodukte erreichen ihre Endlage in den Taschen ohne besondere Verzögerung.

Seitlich des Förderabschnittes kann jeweils ein verstellbares Leitorgan befestigt sein, das zur Ausrichtung der Druckprodukte vor den Taschen vorgesehen ist.

Es ist nützlich, wenn die erfindungsgemässe Einrichtung versetzbar ausgebildet ist, sodass sie entlang des Förderpfades der Einsteckmaschine wahlweise zugestellt werden kann.

Weitere Vorteile und Einzelheiten der Erfindung ergeben sich aus der folgenden Beschreibung zweier Ausführungsbeispiele unter Hinweis auf die Zeichnung. In dieser zeigt:
- Fig. 1: eine vereinfachte Darstellung der erfindungsgemässen Einrichtung,
- Fig. 2: eine schematische Längsschnittsdarstellung der Einrichtung nach Fig. 1 und
- Fig. 3: eine schematische Längsschnittsdarstellung einer alternativen Ausführungsform der Einrichtung nach der Fig. 1.

Fig. 1 zeigt den Förderpfad 1 einer teilweise dargestellten Einsteckmaschine 2 und die Förderrichtung der in sich folgenden Taschen 3 geöffneten Druckprodukte 4, wobei den Taschen Mittel zum Oeffnen der sich falzvoran darin befindenden Druckprodukte zugeordnet sind.
Dem Förderpfad 1 seitlich zugestellt ist eine Einrichtung 5 mit einem Anleger 6 zur Beschickung der Einsteckmaschine 2 bzw. der Taschen 3 entlang dem Förderpfad 1. Der Förderfluss der Druckprodukte 4 erfolgt vom Anleger 6 aus etwa senkrecht zu der Förderrichtung der Einsteckmaschine 2, wobei die Druckprodukte 7 an der Unterseite eines bspw. von Hand aufgelegten Stapels 8 entnommen werden. Die Funktionsweise und der konstruktive Aufbau des Anlegers 6 kann als bekannt vorausgesetzt werden und bedarf somit keiner erneuten Beschreibung. An das Abgabeende des Anlegers 6 schliesst eine aus zwei mit den Laufflächen aneinander anliegenden und an Umlenkrollen umlaufenden, eine über dem Förderpfad der Einsteckmaschine endende Förderstrecke 11 bildenden, endlosen Flachriemen 9, 10 an. Die vom Anleger 6 abgegebenen Druckprodukte 7 gelangen zwischen die satt aneinanderliegenden Laufflächen der Flachriemen 9, 10, die im Bereich der Förderstrecke 11 über einer oberhalb des Förderpfades 1 angeordneten, um eine etwa parallel zur Förderrichtung der Einsteckmaschine 2 verlaufenden Achse 12 einer ersten Umlenkrolle 13 geführt sind. Danach sind die Flachriemen 9, 10 auf einem gemeinsamen Förderabschnitt 22 etwa 90° verdreht, so dass dessen förderwirksames Ende wenigstens annähernd parallel zu den Längsseiten der Öffnungen der Taschen 3 der Einsteckmaschine 2 und etwa senkrecht gegen diese gerichtet verläuft.

Nach dem Ende des Förderabschnittes 22 sind die Flachriemen 9, 10 getrennt und werden über Umlenkrollen einzeln an das Abgabeende des Anlegers 6 zurückgeführt.

Bei einer Ausführungsform der erfindungsgemässen Einrichtung 2 nach Fig. 2 bilden die übereinander gelegten Flachriemen 9, 10 einen unterschlächtigen Förderkanal an der dem Stapel 8 nachgeschalteten Greiftrommel 14 des Anlegers 6, wobei der eine Flachriemen 9 über die Greiftrommel 14 zugeführt und der andere Flachriemen 10 von der Seite an die Greiftrommel 14 herangeführt werden.
Das so gebildete vordere Ende der Förderstrecke 11 zeichnet sich durch eine mit dem Stapelmagazin 17 kommunizierende Einzugsöffnung 18 aus.

Aufgrund der Verdrehung der Flachriemen 9, 10 über dem Förderpfad 1 um die Längsachse des nach unten verlaufenden Förderabschnittes 22, werden diese Flachriemen 9, 10 auf dem Rückweg zum Anleger 6 an den Stellen 15, 16 in gleichem Masse wieder in die ursprüngliche Lage zurückgedreht.

Die Falzkanten der Druckprodukte 7 sind dabei in einer von der Einsteckmaschine 2 abgewendeten Anordnungsweise angelegt.

Fig. 3 vermittelt eine alternative Ausführungsform der erfindungsgemässen Einrichtung 2, bei welcher die Förderstrecke 11 um eine der Greifertrommel 14 stromabwärts folgende zweite Umlenkrolle 20 unterschlächtig verläuft und die Falzkanten der Druckprodukte 7 in dem Stapelmagazin 17 der Einsteckmaschine 2 zugewendet sind. Die Flachriemen 9, 10 bilden wiederum an der Greiftrommel 14 eine Einzugsöffnung 18, an die die Förderstrecke 11 anschliesst.

Die vorauszufördernden Falzkanten der sich im Stapelmagazin 17 befindenden Druckprodukte 7 resp. die vorauszufördernde Kante einer Karte sind den Taschen 3 bzw. dem Förderpfad 1 zugewendet.

Zur Gewährleistung eines Zuverlässigen Transportes der Druckprodukte 7 in die Taschen 3 der Einsteckmaschine 2 sind an der Förderstrecke 11 die Druckprodukte 7 bzw. deren seitlicher Überhang stützende Führungen 21 angeordnet.
Dies gilt sowohl bei der Ausführung nach Fig. 2 wie nach Fig. 3. Die Ausführung nach Fig. 2 besitzt Führungen 21 im unterschlächtigen Bereich der Förderstrecke 11 an der Greiftrommel 14 sowie auf dem flachen Abschnitt vor der ersten Umlenkrolle 13, wo die Druckprodukte 7 zwischen einer oberen und einer unteren Leitfläche geführt sind, so lange, bis sie die erste Umlenkrolle 13 verlassen.

Diese Massnahme trifft auch für die Ausführung nach Fig. 3 zu, mit dem Unterschied, dass anstelle der Greiftrommel 14 die zweite Umlenkrolle 20 im unterschlächtigen Bereich eine solche Führung 21 aufweist.

Zur Begünstigung des Einsteckvorganges in den Taschen 3 ist der nach unten verlaufende Förderabschnitt 22 in eine entgegen der Förderrichtung der Einsteckmaschine 2 geneigte Lage versetzt.

Seitlich des Förderabschnittes 22 sind auf die Druckprodukte 7 einwirkende Leitorgane angeordnet.

Letzlich ist die Einrichtung 5 derart ausgebildet, dass sie entlang dem Förderpfad 1 versetzt werden kann.

## Patentansprüche

1. Einrichtung (5) mit einem Anleger (6) zur Beschickung einer Einsteckmaschine (2) für Druckprodukte (4), die entlang wenigstens eines Förderpfades (1) sich folgend angetrieben, beschickbare Taschen (3) aufweist, denen Mittel zum Oeffnen der sich falzvoran in den Taschen (3) befindenden Druckprodukte (4) zugeordnet sind, wobei der Anleger (6) etwa rechtwinklig zu der Förderrichtung der Einsteckmaschine (2) fördernd angeordnet ist und eine aus zwei mit einer förderwirksamen Fläche aneinander anliegenden und an Umlenkrollen (13) umlaufenden, endlosen Flachriemen (9, 10) gebildete, über dem Förderpfad (1) der Einsteckmaschine (2) endende nachgeschaltete Förderstrecke (11) aufweist, dadurch gekennzeichnet, dass die über einer oberhalb des Förderpfades (1) angeordneten, um eine etwa parallel zur Förderrichtung der Einsteckmaschine (2) verlaufenden Achse (12) einer ersten Umlenkrolle (13) geführten Flachriemen (9, 10) durch die um etwa 90° gemeinsam verdrehten, förderwirksamen Flächen einen etwa senkrecht nach unten verlaufenden Förderabschnitt (22) bilden.

2. Einrichtung nach Anspruch 1, mit einem im wesentlichen aus Stapelmagazin (17) und nachgeschalteter Greiftrommel (14) gebildeten Anleger (6), dadurch gekennzeichnet, dass die Flachriemen (9, 10) an der Greiftrommel (14) einen unterschlächtigen Förderabschnitt bilden.

3. Einrichtung nach Anspruch 1, dadurch gekennzeichnet, dass das vordere Ende der Förderstrecke (11) als eine durch die Flachriemen (9, 10) gebildetete, mit dem Stapelmagazin (17) kommunizierende Einzugsöffnung (18) ausgebildet ist.

4. Einrichtung nach dem Anspruch 2, bei der die voraus geförderten Falzkanten der sich im Stapelmagazin (17) befindenden Druckprodukte (7), resp. die voraus geförderte Kante einer Karte von der Förderstrecke (11) resp. den Taschen (3) der Einsteckmaschine (2) abgewendet angeordnet sind.

5. Einrichtung nach den Ansprüchen 1 und 2, mit einem im wesentlichen aus Stapelmagazin (17) und nachgeschalteter Greiftrommel (14) bestehenden Anleger (6), dadurch gekennzeichnet, dass die Förderstrecke (11) an ihrem vorderen Ende einen aus einer zweiten Umlenkrolle (20) und den Flachriemen (9, 10) gebildeten, unterschlächtigen Förderkanal aufweist.

6. Einrichtung nach Anspruch 4, bei der die voraus geförderten Falzkanten der sich im Stapelmagazin (17) befindenden Druckprodukte (7), resp. die voraus geförderte Kante einer Karte der Förderstrecke (11) resp. den Taschen (3) der Einsteckmaschine (2) zugewendet angeordnet sind.

7. Einrichtung nach den Ansprüchen 1 bis 6, dadurch gekennzeichnet, dass an der Förderstrecke (11) die Druckprodukte (7) stützende Führungen (21) angeordnet sind.

8. Einrichtung nach Anspruch 7, dadurch gekennzeichnet, dass der ersten Umlenkrolle (13) eine aus oberer und unterer Leitfläche gebildete Führung (21) zugeordnet ist.

9. Einrichtung nach den Ansprüchen 1 bis 8, dadurch gekennzeichnet, dass der nach unten verlaufende Förderabschnitt (22) eine entgegen der Förderrichtung der Einsteckmaschine (2) geneigte Lage aufweist.

10. Einrichtung nach den Ansprüchen 1 bis 9, dadurch gekennzeichnet, dass seitlich des nach unten verlaufenden Förderabschnittes (22) verstellbare Leitorgane angeordnet sind.

11. Einrichtung nach den Ansprüchen 1 bis 10, dadurch gekennzeichnet, dass die Einrichtung (5) an dem Förderpfad (1) versetzbar ausgebildet ist.

## Claims

1. A device (5) having a feeder (6) for feeding an insetting machine (2) for print products (4), which comprises loadable pockets (3) which are driven in succession along at least one conveying path (1) and with which means are associated for opening the print products (4) which are situated with their folds at the front in the pockets (3), wherein the feeder (6) is disposed so that it feeds approximately at right angles to the direction of conveying of the insetting machine (2) and comprises a downstream conveying section (11) which ends above the conveying path (1) of the insetting machine (2) and is formed from two endless flat belts (9, 10) which adjoin each other at an effective conveying face and circulate on deflection rollers (13), characterised in that the flat belts (9, 10) which are guided over an axis (12) of a first deflection roller (13), which axis runs approximately parallel to the direction of conveying of the insetting machine (2) and is disposed above the conveying path (1), form a conveying section (22) which runs approximately perpendicularly downwards by means of their effective conveying faces which are jointly twisted by about 90°.

2. A device according to claim 1, having a feeder (6) which is essentially formed from a stack hopper (17) and a downstream gripper drum (14), characterised in that the flat belts (9, 10) form an undershot conveying section on the gripper drum (14).

3. A device according to claim 1, characterised in that the front end of the conveying section (11) is constructed as a feed aperture (18) which is formed by the flat belts (9, 10) and which communicates with the stack hopper (17).

4. A device according to claim 2, in which the fold edges, which are conveyed at the front, of the print products (7) situated in the stack hopper (17), or the edge which is conveyed at the front of a card, are disposed turned away from the conveying section (11) or the pockets (3) of the insetting machine (2).

5. A device according to claims 1 and 2, having a feeder (6) which essentially consists of a stack hopper (17) and a downstream gripper drum (14), characterised in that the conveying section (11) comprises, at its front end, an undershot conveying channel formed from a second deflection roller (20) and the flat belts (9, 10).

6. A device according to claim 4, in which the fold edges, which are conveyed at the front, of the print products (7) situated in the stack hopper (17), or the edge which is conveyed at the front of a card, are disposed turned towards the conveying section (11) or the pockets (3) of the insetting machine (2).

7. A device according to claims 1 to 6, characterised in that guides (21) which support the print products (7) are disposed on the conveying section (11).

8. A device according to claim 7, characterised in that a guide (21) formed from an upper and lower guide face is associated with the first deflection roller (13).

9. A device according to claims 1 to 8, characterised in that the conveying section (22) which runs downwards has a position which is inclined towards the direction of conveying of the insetting machine (2).

10. A device according to claims 1 to 9, characterised in that adjustable guide elements are disposed at the side of the conveying section (22) which runs downwards.

11. A device according to claims 1 to 10, characterised in that the device (5) is constructed so that it can be displaced on the conveying path (1).

## Revendications

1. Dispositif (5) comprenant un margeur (6) pour alimenter une machine à emboîter (2) destinée à des produits imprimés (4), comportant des compartiments (3) qui peuvent être alimentés, qui sont entraînés en se suivant le long d'au moins un trajet de transport (1) et auxquels sont associés des moyens pour ouvrir les produits imprimés (4) qui se trouvent dans les compartiments (3) avec le pli en avant, cependant que le margeur (6) est disposé en déplaçant les produits à peu près à angle droit par rapport à la direction de transport de la machine à emboîter (2), et qu'il comporte un trajet de transport situé en aval (11) qui se termine au-dessus du trajet de transport (1) de la machine à emboîter (2) et qui est constitué par deux courroies plates sans fin (9, 10), celles-ci passant sur des rouleaux de déviation (13) et portant l'une sur l'autre par une surface active de transport, caractérisé par le fait que les courroies plates (9, 10) qui sont amenées au-dessus d'un axe (12) d'un premier rouleau de déviation (13), lequel est disposé au-dessus du trajet de transport (1) et s'étend à peu près parallèlement à la direction de transport de la machine à emboîter (2), forment, par les surfaces actives de transport qui tournent ensemble de 90° environ, une section de transport (22) s'étendant vers le bas à peu près verticalement.

2. Dispositif selon la revendication 1, comprenant un margeur (6) qui est constitué pour l'essentiel par un magasin de piles de produits (17) et par un tambour de préhension (14) monté en aval, caractérisé par le fait que les courroies plates (9, 10) forment sur le tambour de préhension (14) une section de transport qui passe au-dessous de celui-ci.

3. Dispositif selon la revendication 1, caractérisé par le fait que l'extrémité avant du trajet de transport (11) est réalisée sous la forme d'une ouverture d'entrée (18) qui est formée par les courroies plates (9, 10) et qui communique avec le magasin de piles de produits (17).

4. Dispositif selon la revendication 2, dans lequel les bords pliés déplacés à l'avant des produits imprimés (7) qui se trouvent dans le magasin de piles de produits (17) ou le bord déplacé à l'avant d'une carte, respectivement, est disposé en étant opposé au trajet de transport (11) ou aux compartiments (3) de la machine à emboîter (2), respectivement.

5. Dispositif selon les revendications 1 et 2, comprenant un margeur (6) qui est constitué pour l'essentiel par un magasin de piles de produits (17) et par un tambour de préhension (14) monté en aval, caractérisé par le fait que le trajet de transport (11) présente à son extrémité avant un canal de transport qui est constitué par un deuxième rouleau de déviation (20), ainsi que par les courroies plates (9, 10), et qui passe au-dessous de celui-ci.

6. Dispositif selon la revendication 4, dans lequel les bords pliés déplacés à l'avant des produits imprimés (7) qui se trouvent dans le magasin de piles de produits (17) ou le bord déplacé à l'avant d'une carte, respectivement, est disposé en étant tourné vers le trajet de transport (11) ou vers les compartiments (3) de la machine à emboîter (2), respectivement.

7. Dispositif selon les revendications 1 à 6, caractérisé par le fait que des guidages (21) qui supportent les produits imprimés (7) sont disposés sur le trajet de transport (11).

8. Dispositif selon la revendication 7, caractérisé par le fait qu'un guidage (21) qui est constitué par des surfaces de guidage supérieure et inférieure est associé au premier rouleau de déviation (13).

9. Dispositif selon les revendications 1 à 8, caractérisé par le fait que la section de transport (22) qui s'étend vers le bas présente une position inclinée à l'opposé de la direction de transport de la machine à emboîter (2).

10. Dispositif selon les revendications 1 à 9, caractérisé par le fait que des organes de guidage pouvant être déplacés sont disposés latéralement par rapport à la section de transport (22) qui s'étend vers le bas.

11. Dispositif selon les revendications 1 à 10, caractérisé par le fait que le dispositif (5) est réalisé en pouvant être déplacé sur le trajet de transport (1).
